# EUROPÄISCHE PATENTSCHRIFT

(11) **EP 0 377 081 B1**
(45) Veröffentlichungstag und Bekanntmachung des Hinweises auf die Patenterteilung: **16.06.1993**
(21) Anmeldenummer: 89117534.1
(22) Anmeldetag: 22.09.1989
(51) Int. Cl.: E05C 17/04, F16C 11/04

(54) **Schwenklagerung für Türhaltestangen von Türfeststellern für Kraftwagentüren**
Pivot bearing for motor vehicle door checks
Pivot pour arrêt de porte de véhicule automobile

(30) Priorität: 31.12.1988 DE 3844439
(43) Veröffentlichungstag der Anmeldung: 11.07.1990
(73) Patentinhaber: ED. Scharwächter GmbH & Co.KG., D-42855 Remscheid (DE)
(72) Erfinder: Tölle, Karl Heinz, Dipl.Ing., D-5600 Wuppertal (DE); Heinemann, Heinz Walter, D-5600 Wuppertal (DE); Klüting, Bernd Alfred, Dipl.Ing., D-5608 Radevromwald (DE)
(74) Vertreter: Schön, Theodor, Patent- und Zivilingenieur

(56) Entgegenhaltungen:
- DE-A- 1 929 057
- DE-A- 3 207 922

## Beschreibung

Die Erfindung bezieht sich auf eine Schwenklagerung für Türhaltestangen von Türfeststellern für Kraftwagentüren, bestehend im Wesentlichen aus einem zweiarmigen, das Anlenkende der Türhaltestange umgreifenden und am einen der Türanordnungsteile, Tür oder Türsäule angeschlagenen Lagerbock, einer darin axial unverschiebbar festgelegten Lagerachse und einer Lagerausnehmung im Anlenkende der Türhaltestange.

Schwenklagerungen dieser Bauart für die Türhaltestangen von Kraftwagentürfeststellern sind einerseits allgemein gebräuchlich, andererseits aber auch mit einer Anzahl von Nachteilen behaftet. Bei einer bekannten Bauart solcher Schwenklagerungen für die Türhaltestange eines Türfeststellers liegen die beiden Arme des Lagerbockes an den beiden Breitseiten der Türhaltestange an und ist die Lagerachse des Lagerbockes durch einen ein Anlenkauge am Anlenkende der Türhaltestange durchsetzenden Schrauben-oder Nietbolzen gebildet. Dabei liegt die üblicherweise durch einen Flachmaterialzuschnitt gebildete Türhaltestange nur über eine ihrer eigenen Materialstärke entsprechende Breite an der Lagerachse an, woraus folgt, daß die in der Türhaltestange auftretenden, aus den Brems-und Anschlagkräften des Türfeststellers resultierenden, quer zur Lagerachse gerichteten und insbesondere schlagartig auftretenden Kraftspitzen auf einer sehr kleinen Fläche einerseits der Lagerachse und andererseits des Anlenkauges der Türhaltestange aufgenommen werden müssen. Dies führt nach einiger Betriebszeit des Türfeststellers zu einem Ausschlagen, insbesondere des Anlenkauges der Türhaltestange und damit zu einer Geräuschbildung innerhalb des Türfeststellers. Zu diesem Auschlagen des Anlenkauges der Türhaltestange kommt noch, daß sich zunehmend Schmutz und Abrieb im Lagerbereich absetzen, wodurch die negative Verschleißentwicklung noch zusätzlich verstärkt wird. Nachteilig ist es bei solchen Bauarten von Schwenklagerungen für die Türhaltestange des Türfeststellers ferner auch, daß es nicht möglich ist für die Anlenkung der Türhaltestange eine wartungsfreie Lagerung vorzusehen.
Es ist zwar möglich an der Türhaltestange eine Lagerhülse oder dergl., insbesondere mittels Schweißung zu befestigen, jedoch wird hierdurch der Herstellungsaufwand für den Türfeststeller erheblich vergrößert, da die Lagerhülse als maßhaltiges Formteil hergestellt und verzugsfrei mit der Türhaltestange verschweißt werden muß.
Der Nachteil einer nur geringen Lagerfläche der Türhaltestange auf der Lagerachse des Türfeststellers besteht auch dort, wo zur Erstellung einer bleibend geräuschfreien Schwenklagerung der Türhaltestange die Lagerachse des Lagerbockes durch einen Spannstift gebildet wird, so daß auch diese Maßnahme nichts an den ungünstigen Verhältnissen der Lagerflächengrößen ändern kann.

Ausgehend von diesem Stand der Technik liegt der Erfindung die Aufgabe zugrunde eine Schwenklagerung für die Türhaltestangen von Kraftwagentürfeststellern dahingehend zu verbessern, daß ohne erhebliche Vergrößerung des Herstellungsaufwandes eine erhebliche Vergrößerung der Lagerfläche der Türhaltestange auf der Lagerachse erreicht und die Möglichkeit zur Anordnung einer wartungsfreien Lagerung erreicht wird.

Diese Aufgabe wird durch eine Schwenklagerung gemäß Anspruch 1 gelöst.

Einerseits zur einfachen, wenig aufwendigen Herstellung und andererseits zur gleichzeitigen aufwandsfreien Verbindung der Lagerhülse mit der Türhaltestange wird erfindungsgemäß weiter vorgeschlagen, daß die die Lagerausnehmung am Anlenkende der Türhaltestange durchsetzende Lagerhülse einteilig aus einem zylindrischen Rohrmaterialabschnitt gebildet und mit der Türhatestange mittels Pressitz verbunden ist. Besonders vorteilhaft ist es hierbei, daß die Lagerhülse durch axiales Stauchen eines zylindrischen Rohrmaterialabschnittes in einem einzigen Arbeitsgang geformt und über einander in Bezug auf die Türhaltestange gegenüberliegend ausgebildete Stauchwulste mittels Pressitz mit den Seitenflächen der Türhaltestange verbunden werden kann, wobei als Ausgangsmaterial für die Lagerhülse ein verhältnismäßig grober Zuschnitt eines Rohrmaterials, welches seinerseits auch keine hohe Genauigkeit aufzuweisen braucht verwendet werden kann, da die Lagerhülse durch das Stauchen auf eine maßhaltige Form gebracht wird. Der für die Anbringung der erfindungsgemäßen Lagerhülse erforderliche Aufwand ist daher sehr gering.

Gleichzeitig erlaubt die an die Türhaltestange angeschlossene Lagerhülse aber auch die Anordnung einer wartungsfreien Lagerung für die Türhaltestange, derart, daß die Lagerbuchse mittels einer beidendig mit einem nach außen abgestellten Kragen versehenen Buchse aus wartungsfreiem Lagermaterial auf der Lagerachse des Lagerbockes gelagert ist. In besonders bevorzugter Weise ist dabei vorgesehen, daß die Buchse zur wartungsfreien Lagerung der Lagerhülse auf der Lagerachse aus einem einen Stahlrücken mit aufgesinterter Bronzeschicht und einer PTFE-Füllung aufweisenden Lagermaterial besteht.

In Vervollständigung der Schwenklagerung für Türhaltestangen von Kraftwagentürfeststellern schlägt die Erfindung weiterhin vor, daß die Lagerachse durch einen einseitig mit einem Kopf und an diesen anschließend mit einer Umfangsrändel versehenen Stift gebildet ist, der andernends einen an der Innenfläche des zweiten Armes des Lagerbockes anliegenden Bund einen diesen Arm des Lagerbockes durchsetzenden Zapfenfortsatz aufweist und über den Zapfenfortsatz mit dem zugehörigen Arm des Lagerbockes vernietet ist. Hieraus ergibt sich neben einer exakt maßhaltigen Ausbildung auch gleichzeitig eine vereinfachte Montage der sowohl des Lagerbockes als auch der Lagerung der Türhaltestange.

Insgesamt wird durch den Gegenstand der Erfindung daher eine mit einem geringen Aufwand maschinell herstellbare und infolge vergrößerter Lagerflächen und damit geringerer Lagerdrücke auch wartungsfrei gestaltbare Schwenklagerung für die Türhaltestange von Kraftwagentürfeststellern geschaffen.

Die Erfindung ist in der nachfolgenden Beispielsbeschreibung anhand eines in der Zeichnung dargestellten Ausführungsbeispieles im Einzelnen beschrieben. In der Zeichnung zeigt die
- Figur 1: eine Seitenansicht eines Türfeststellers für Kraftwagentüren;
- Figur 2: eine Stirnansicht eines Türfeststellers nach Figur 1;
- Figur 3: eine vergrößerte Schnittdarstellung der Schwenklagerung der Türhaltestange eines Türfeststellers nach Figur 1 und 2.

Der im Ausführungsbeispiel gezeigte Türfeststeller 1 besteht aus einem am einen Türanordnungteil, Tür oder Türsäule mittels Schraubenbolzen 2 befestigten Haltergehäuse 3, in welchem zur Aufbringung von Brems- und Haltekräften mit Verdickungen 4 der Türhaltestange 5 zusammenwirkende, im Einzelnen nicht gezeigte federbelastete Bremkörper sowie zur Feststellung der Tür in ihrer Öffnungsendlage ein Endanschlag 6 angeordnet sind und eine Schwenklagerung 7 für die Türhaltestange 5, die am anderen Türanordnungsteil, Tür oder Türsäule angeschlagen ist. Die Schwenklagerung 7 umfasst einen aus einem U-förmig verformten Blechmaterialzuschnitt gebildeten Lagerbock 8, einen dessen beide aufragende Arme 9 und 10 durchsetzenden, die Lagerachse für die Türhaltestange 5 bildenden Sitft 11 und eine mit dem Lagerauge 12 der Türhaltestange 5 verbundene Lagerhülse 13. Die Lagerhülse 13 ist durch einen mittels Stauchung verformten und gleichzeitig kraftschlüssig mittels radialem Pressitz mit der Türhaltestange 5 verbundenen Rohrmaterialzuschnitt gebildet, wobei der Rohrmaterialzuschnitt durch axiale Stauchung mit Stauchwülsten 14 versehen worden ist, über die er mittels Pressitz und gleichzeitig auch formschlüssig an den beiden Breitseiten 15 der Türhaltestange 5 festgelegt woden ist. Wie insbesondere aus der Darstellung der Figur 3 ersichtlich ist die Lagerhülse 13 mit einer Auskleidung aus wartungsfreiem Material versehen, wobei die Auskleidung durch eine beidendig mit einem radial abgestellten Kragen 16 versehene Buchse 17 gebildet ist und die Buchse 17 aus einem Lagermaterial mit einem Stahlrücken und auf diesen aufgesinterter Bronzeschicht mit einer PTFE-Füllung besteht. Die Lagerachse 11 der Schwenklagerung ist durch einen Stift gebildet, der einerseits mit einem Kopf 18 und daran anschließend mit einer Umfangsrändel 19 versehen ist und mit der Umfangsrändel 19 den einen Arm 9 des Lagerbockes 8 durchsetzt. Andernends weist der Stift einen Bund 20 auf, über den er an der Innenseite 21 des anderen Armes 10 des Lagerbockes 8 anliegt. An den Bund 20 anschließend ist der Stift mit einem Zapfenfortsatz 22 versehen, über den er am anderen Arm 10 des Lagerbockes 8 vernietet ist.

## Patentansprüche

1. Schwenklagerung für Türhaltestangen von Türfeststellern für Kraftwagentüren, bestehend im Wesentlichen aus einem zweiarmigen, das Anlenkende der Türhaltestange umgreifenden und am einen der Türanordnungsteile, Tür oder Türsäule angeschlagenen Lagerbock, einer darin axial unverschiebbar festgelegten Lagerachse und einer Lagerausnehmung im Anlenkende der Türhaltestange, dadurch gekennzeichnet, daß an die Türhaltestange (5) ein, vermittels einer kraftschlüssig an ihr befestigten Lagerhülse (13) gebildetes, in axialer Richtung ein Mehrfaches der Breite der Türhaltestange (5) aufweisendes Lagerauge angeschlossen ist, über welches die Türhaltestange (5) auf der Lagerachse (11) des Lagerbockes (8) gelagert ist.

2. Schwenklagerung nach Anspruch 1, dadurch gekennzeichnet, daß die das am Anlenkende der Türhaltestange (5) angeordnete Lagerauge bildende, die Türhaltestange (5) durchsetzende Lagerhülse (13) einteilig aus einem zylindrischen Rohrmaterialabschnitt gebildet und mit der Türhatestange (5) mittels Pressitz verbunden ist.

3. Schwenklagerung nach Anspruch 1 und 2, dadurch gekennzeichnet, daß die das Lagerauge der Türhaltestange bildende Lagerhülse (13) durch axiales Stauchen eines zylindrischen Rohrmaterialabschnittes geformt und über einander in Bezug auf die Türhaltestange (5) gegenüberliegend ausgebildete Stauchwulste (14) mittels Pressitz mit den Seitenflächen der Türhaltestange (5) verbunden ist.

4. Schwenklagerung nach Anspruch 1 bis 3, dadurch gekennzeichnet, daß die Lagerbuchse (13) mittels einer beidendig mit einem nach außen abgestellten Kragen (16) versehenen Buchse (17) aus wartungsfreiem Lagermaterial auf der Lagerachse (11) des Lagerbockes (8) gelagert ist.

5. Schwenklagerung nach Anspruch 1 bis 4, dadurch gekennzeichnet, daß die Buchse (17) zur wartungsfreien Lagerung der Lagerhülse (13) auf der Lagerachse (11) aus einem einen Stahlrücken mit aufgesinterter Bronzeschicht und einer PTFE-Füllung aufweisenden Lagermaterial besteht.

6. Schwenklagerung nach Anspruch 1 bis 5, dadurch gekennzeichnet, daß die Lagerachse (11) durch einen einseitig mit einem Kopf (18) und an diesen anschließend mit einer Umfangsrändel (19) versehenen Stift gebildet ist, der andernends einen an der Innenfläche (21) des zweiten Armes (10) des Lagerbockes (8) anliegenden Bund (20) einen diesen Arm (10) des Lagerbockes (8) durchsetzenden Zapfenfortsatz (22) aufweist und über den Zapfenfortsatz (22) mit dem zugehörigen Arm (10) des Lagerbockes (8) vernietet ist.

## Claims

1. Swivel bearing for door retaining bars of door checks for vehicle doors, consisting essentially of a two-armed bearing block engaging around the articulated end of the door retaining bar and fastened to one of the door arrangement parts, door or door spar, of a bearing pin filed therein so that it is not able to move axially and of a bearing recess in the articulated end of the door retaining bar, characterized in that connected to the door retaining bar (5) is a bearing eye formed by means of a bearing sleeve (13) frictionally connected thereto and having a multiple of the width of the door retaining bar (5) in the axial direction, by which bearing eye the door retaining bar (5) is mounted on the bearing pin (11) of the bearing block (8).

2. Swivel bearing according to Claim 1, characterised in that the bearing sleeve (13) forming the bearing eye located at the articulated and of the, door retaining bar (5) and passing through the door retaining bar (5) is formed in one piece from a cylindrical section of tubular material and is connected by means of a press fit to the door retaining bar (5).

3. Swivel bearing according to Claims 1 and 2, characterised in that the bearing sleeve (13) forming the bearing eye of the door retaining bar is formed by axially upsetting a cylindrical section of tubular material and is connected by means of a press fit to the side faces of the door retaining bar by way of upsetting bulges (14) constructed opposite each other with respect to the door retaining bar (5).

4. Swivel bearing according to Claims 1 to 3, characterised in that the bearing bush (13) is mounted on the bearing pin (11) of the bearing block (8) by means of a bush (17) of maintenance-free bearing material provided on both sides with a collar (16) directed towards the outside.

5. Swivel bearing according to Claims 1 to 4, characterised in that the bush (17) for the maintenance-free mounting of the bearing sleeve (13) on the bearing pin (11) consists ox a bearing material comprising a steel back with a sintered bronze layer and a PTFE filling.

6. Swivel bearing according to Claims 1 to 5, characterised in that the bearing pin (11) is formed by a pin provided on one side with a head (18) and adjoining the latter with peripheral knurling (19), which pin, at the other end, comprises a flange (20) bearing against the inner surface (21) of the second arm (10) of the bearing block (8) and a journal extension (22) passing through this arm (10) of the bearing block (8), and by way of the journal extension (22) is riveted to the associated arm (10) of the bearing block (8).

## Revendications

1. Articulation pour la barre d'arrêt d'arrêtoirs de portes de véhicules automobiles, qui se compose pour l'essentiel d'un support à deux branches entourant l'extrémité articulée de la barre d'arrêt et fixé sur l'une des parties de la porte, savoir la porte elle-même ou le montant de porte, d'un axe d'articulation fixe en direction axiale, et, d'une ouverture dans l'extrémité de la barre d'arrêt, *caractérisée en ce que* la barre d'arrêt (5) est prolongée par un charnon qui est constitué d'un coussinet (13) assemblé par adhérence avec la barre d'arrêt, dont la largeur axiale est un multiple de celle de ladite barre d'arrêt et qui assure l'articulation de la barre d'arrêt (5) sur l'axe d'articulation (11) du support (8).

2. Articulation selon la revendication 1 *caractérisée en ce que* le coussinet (13) formant le charnon (12) prévu à l'extrémité articulée de la barre d'arrêt (5) en traversant cette dernière, est constitué d'une seule pièce, savoir d'une découpe de tube, et est assemblé avec la barre d'arrêt (5) par ajustage serré.

3. Articulation selon les revendications 1 et 2 *caractérisée en ce que* le coussinet (13) constituant le charnon de la barre d'arrêt (5) est formé par refoulement d'une découpe de tube et assemblé par ajustage serré avec les surfaces latérales de la barre d'arrêt (5) grâce à des bourrelets (14) obtenus par refoulement axial, se faisant face par rapport à la barre d'arrêt (5).

4. Articulation selon les revendications 1 à 3 *caractérisée en ce que* le coussinet (13) est disposé sur l'axe d'articulation (11) du support (8) par l'intermédiaire d'une douille (17) en matériau ne nécessitant pas d'entretien, pourvue à chacune de ses extrémités d'un collet (16) saillant vers l'extérieur.

5. Articulation selon les revendications 1 à 4 *caractérisée en ce que* en vue d'assurer un assemblage ne nécessitant pas d'entretien du coussinet avec l'axe d'articulation (11), la douille (17) est constituée d'un matériau pourvu d'un dos en acier sur lequel sont frittées une couche de bronze et une couche de polytétrafluoréthylène.

6. Articulation selon les revendications 1 à 5 *caractérisée en ce que* l'axe d'articulation (11) est constitué d'une broche comportant à l'une de ses extrémités une tête (18) et un moletage périphérique (19) adjacent à ladite tête, et, à son autre extrémité, d'une part, un collet (20) s'appuyant sur la face intérieure (21) de la branche (10) du support (8) et, d'autre part, un pivot (22) traversant ladite branche (10) du support (8) en y étant rivé.
